# EUROPÄISCHE PATENTSCHRIFT

(11) **EP 1 451 503 B1**
(45) Veröffentlichungstag und Bekanntmachung des Hinweises auf die Patenterteilung: **31.03.2010**
(21) Anmeldenummer: 02767094.2
(22) Anmeldetag: 07.08.2002
(51) Int. Cl.: F21V 19/00, H01K 1/46

(54) **REFLEKTORLAMPE UND VERFAHREN ZUR HERSTELLUNG EINER REFLEKTORLAMPE**
REFLECTOR LAMP AND METHOD FOR PRODUCING SUCH A REFLECTOR LAMP
LAMPE A REFLECTEUR ET PROCEDE POUR PRODUIRE UNE LAMPE A REFLECTEUR

(30) Priorität: 10.12.2001 DE 10160383
(43) Veröffentlichungstag der Anmeldung: 01.09.2004
(73) Patentinhaber: Osram Gesellschaft mit beschränkter Haftung, 81543 München (DE)
(72) Erfinder: LIMMER, Holger, 85077 Manching (DE); ROSENBAUER, Georg, 91747 Ostheim (DE); REGLER, Konrad, 85110 Hirnstetten (DE); RUHLAND, Bernhard, 85072 Eichstätt (DE); SAUERER, Thomas, 92339 Beilngries (DE); WÜRMSER, Anton, 85095 Gelbelsee (DE)
(86) Internationale Anmeldenummer: PCT/DE2002/002899
(87) Internationale Veröffentlichungsnummer: WO 2003/054443

(56) Entgegenhaltungen:
- EP-A- 0 780 884
- FR-A- 2 454 051
- FR-A- 2 484 607

## Beschreibung

Die Erfindung betrifft eine Reflektorlampe mit einer Längsachse, die einen Reflektor und eine in dem Reflektor angeordnete Lampe besitzt.

### 1. Stand der Technik

Die europäische Patentschrift EP 0 780 884 B1 beschreibt eine Reflektorlampe mit einer Längsachse, die einen Reflektor und eine in dem Reflektor angeordnete Lampe besitzt. Der Reflektor weist einen sich in Richtung der Längsachse erstreckenden Reflektorhals mit einem Hohlraum auf, in dem das abgedichtete Ende des Lampengefäßes angeordnet ist. Zur Befestigung der Lampe in dem Reflektor sind die aus dem Reflektorhals herausragenden Stromzuführungen jeweils mit einem Befestigungselement ummantelt, das an der Außenwand des Reflektorhalses anliegt, und an der Lampe ist ein federnd ausgebildetes Stanzblechteil befestigt, dessen Federkraft in der Längsachse wirkt und das sich am Reflektor abstützt. Das federnd ausgebildete Stanzblechteil und die vorgenannten Befestigungselemente bewirken eine spielfreie Anordnung der Lampe im Reflektor.

Die FR 2 454 051 offenbart eine Reflektorlampe mit einer Lampe und einen die Lampe umgebenden Reflektor, wobei die Lampe ein Lampengefäß mit einem sich entlang der Längsachse der Reflektorlampe erstreckendes abgedichtetes Ende besitzt, das im Reflektorhals angeordnet ist.

### II. Darstellung der Erfindung

Es ist die Aufgabe der Erfindung, eine Reflektorlampe mit kostengünstigen Mitteln zur Befestigung der Lampe in dem Reflektor bereitzustellen.

Diese Aufgabe wird erfindungsgemäß durch die Merkmale des Patentanspruchs 1 gelöst. Besonders vorteilhafte Ausführungen der Erfindung sind in den abhängigen Ansprüchen beschrieben.

Die erfindungsgemäße Reflektorlampe besitzt eine Längsachse, einen Reflektor und eine in dem Reflektor angeordnete Lampe, wobei
- die Lampe ein Lampengefäß aufweist, das mindestens ein sich entlang der Längsachse erstreckendes, abgedichtetes Ende besitzt, wobei das mindestens eine abgedichtete Ende wenigstens in einer Raumrichtung senkrecht zur Längsachse eine gegenüber dem Lampengefäß reduzierte Abmessung aufweist,
- aus dem mindestens einen abgedichteten Ende mindestens eine Stromzuführung für ein innerhalb des Lampengefäßes angeordnetes Leuchtmittel herausragt,
- der Reflektor eine Lichtaustrittsöffnung, einen lichtreflektierenden Teil und einen an den lichtreflektierenden Teil angeformten, sich in Richtung der Längsachse erstreckenden Reflektorhals besitzt, wobei der Reflektorhals mit einem Hohlraum und mindestens einer Durchführung für die wenigstens eine Stromzuführung versehen ist,
- das abgedichtete Ende des Lampengefäßes in dem Hohlraum angeordnet ist und die mindestens eine Stromzuführung durch die mindestens eine Durchführung aus dem Reflektorhals herausgeführt ist,
- die Ausdehnung des Lampengefäßes außerhalb des mindestens einen abgedichteten Endes in zumindest einer Richtung senkrecht zur Längsachse größer als die Ausdehnung des Hohlraumes ist,
- der Hohlraum an seinem der Lichtaustrittsöffnung zugewandten Ende einen in Richtung der Lichtaustrittsöffhung konisch erweiterten Übergangsbereich besitzt, wobei das Lampengefäß in diesem Übergangsbereich an der Innenwand des Reflektorhalses anliegt, und
- an dem aus dem Reflektorhals herausragenden Abschnitt der mindestens einen Stromzuführung ein sich quer zu dieser Stromzuführung erstreckendes Befestigungselement fixiert ist, das an der Außenwand des Reflektorhalses anliegt.

Durch die Kombination der vorgenannten Merkmale der erfindungsgemäßen Reflektorlampe kann die Lampe ohne die Verwendung von zusätzlichen Federelementen in Längsrichtung in dem Reflektor spielfrei befestigt werden. Hierzu tragen insbesondere das an die mindestens eine Stromzuführung fixierte und sich quer zu dieser Stromzufi\h-rung erstreckende Befestigungselement sowie das im Vergleich zu dem abgedichteten Ende und dem Hohlraum breitere Lampengefäß bei, die sich am. Reflektor abstützen. Das an der mindestens einen Stromzuführung fixierte Befestigungselement ist vorzugsweise als quer zur Stromzuführung angeordneter Draht oder als ringförmige Scheibe mit einer sich senkrecht zu der mindestens einen Stromzuführung erstreckenden Scheibenfläche ausgebildet. Um eine spielfreie Fixierung der Lampe auch senkrecht zur Längsachse der Reflektorlampe zu ermöglichen, ist der Hohlraum des Reflektorhalses, in dem die Quetschdichtung des Lampengefäßes angeordnet ist, oder/und der lichtreflektierende Teil des Reflektors vorteilhafterweise in Richtung der Lichtaustrittsöffnung des Reflektors konisch erweitert. Durch diese Maßnahme ist gewährleistet, dass das Lampegefäß beim Einführen der Quetschdichtung in den Hohlraum des Reflektorhalses an der konisch ausgebildeten Innenwand des Reflektorhalses oder des reflektierenden Teils des Reflektors anliegt und seitlich, das heißt, senkrecht zur Längsachse abgestützt wird. Zusätzlich oder alternativ können die Abmessungen des Hohlraums in dem Reflektorhals auch passgerecht auf die entsprechenden Abmessungen der Quetschdichtung abgestimmt, um eine seitliche Abstützung der Lampe in dem Reflektor zu erzielen. Zur weiteren Verbesserung der Befestigung der Lampe in dem Reflektor sind die Abmessungen der mindestens einen Durchführung in dem Reflektorhals vorteilhafterweise passgerecht auf die Dicke der mindestens einen Stromzuführung abgestimmt.

### III. Beschreibung der bevorzugten Ausführungsbeispiele

Nachstehend wird die Erfindung anhand zweier bevorzugter Ausführungsbeispiele näher erläutert. Es zeigen:
- Figur 1: Eine teilweise geschnittene, schematische Seitenansicht einer Reflektorlampe gemäß des ersten bevorzugten Ausführungsbeispiels der Erfindung
- Figur 2: Die in Figur 1 abgebildete Reflektorlampe in einer gegenüber der Figur 1 um 90 Grad gedrehten Seitenansicht
- Figur 3: Eine teilweise geschnittene, schematische Seitenansicht einer Reflektorlampe gemäß des zweiten bevorzugten Ausführungsbeispiels der Erfindung
- Figur 4: Die in Figur 3 abgebildete Reflektorlampe in einer gegenüber der Figur 3 um 90 Grad gedrehten Seitenansicht

Bei dem in den Figuren 1 und 2 abgebildeten Ausführungsbeispiel der Erfindung handelt es sich um eine Reflektorlampe, die mit einem Stiftsockel des Typs GU5,3 versehen ist und eine elektrische Leistungsaufnahme von ca. 50 W besitzt. Diese Reflektorlampe weist einen Reflektor 1 aus Glas und eine darin befestigte Niedervolt-Halogenglühlampe 2 auf. Der Reflektor 1 besitzt einen rotationssymmetrischen, lichtreflektierenden Teil 11, der im wesentlichen die Gestalt einer Kugelkalotte aufweist und dessen Lichtaustrittsöffnung mittels einer lichtdurchlässigen Scheibe 3 aus Glas oder Kunststoff verschlossen ist. An den lichtreflektierenden Teil 11 des Reflektors 1 ist ein Reflektorhals 12 angeformt, der sich entlang der Symmetrieachse der Kugelkalotte 11 erstreckt. Die Symmetrieachse der Kugelkalotte 11 bildet auch die Längsachse A der Reflektorlampe. Die Innenwand der Kugelkalotte 11 ist lichtreflektierend ausgebildet.

Die in dem Reflektor 1 befestigte Niedervolt-Halogenglühlampe 2 besitzt ein gläsernes Lampengefäß 21 mit einem gasdicht verschlossenen Ende 22, das als Quetschdichtung 22 ausgebildet. In dem Lampengefäß 21 ist ein Leuchtmittel 4, insbesondere eine aus Wolframdraht bestehende Glühwendel 4, eingeschlossen. Die Enden der Glühwendel 4 sind jeweils mit einer inneren, aus Molybdändraht gefertigten Stromzuführung 51, 52 verbunden, die ihrerseits jeweils über eine gasdicht in der Quetschdichtung 22 eingebettete Molybdänfolie 61, 62 mit einer äußeren Stromzuführung 71, 72 verbunden sind. Die äußeren Stromzuführungen 71, 72 ragen aus der Quetschdichtung 22 heraus. Ihre mit den Molybdänfolien 61, 62 verschweißten Enden bestehen aus Molybdän während ihre aus der Quetschdichtung 22 herausgeführten Enden als Nickelstifte oder Edelstahlstifte oder als vernickelte Edelstahlstifte ausgebildet sind.

Die Halogenglühlampe 2 ist axial in dem Reflektor 1 ausgerichtet. Die Quetschdichtung 22 ist in einem Hohlraum 13 des Reflektorhalses 12 angeordnet, so dass sich die beiden äußeren Stromzuführungen 71, 72 jeweils durch eine Durchführung im Boden des Reflektorhalses 12 nach außen erstrecken. In der Raumrichtung senkrecht zur Längsachse A und zu der Ebene der Molybdänfolien 61, 62 besitzt das Lampengefäß 21 eine größere Ausdehnung als die Quetschdichtung 22 und als der Hohlraum 13 des Reflektorhalses 12. Der Hohlraum 13 weist in dieser Raumrichtung, an seinem der Lichtaustrittsöffnung 3 zugewandten Ende einen konisch erweiterten Übergangsbereich auf. Das Lampengefäß 21 liegt in diesem Übergangsbereich an der Innenwand 14 des Reflektorhalses 12 an. Die aus dem Reflektorhals 12 herausragenden äußeren Stromzuführungen 71, 72 sind jeweils mit einem Draht 81, 82 aus Edelstahl verschweißt, der senkrecht zu der jeweiligen Stromzuführung 71 bzw. 72 angeordnet ist und an der Außenwand des Reflektorhalses 12 anliegt. Da das Lampengefäß 21 an dem der Lichtaustrittsöffnung 3 zugewandten Ende des Reflektorhalses 12 auf dem Reflektor 1 aufsitzt und die Drähte 81, 82 an der Außenwand des Reflektorhalses 12 anliegen, ist die Halogenglühlampe 2 in Richtung der Längsachse A spielfrei in dem Reflektor1 fixiert. Aufgrund des konisch ausgebildeten Übergangsbereiches 14 ist die Halogenglühlampe 2 auch senkrecht zur Längsachse A spielfrei in dem Reflektor 1 fixiert.

Zur Herstellung der Reflektorlampe wird die nach einem üblichen Verfahren vorgefertigte Niedervolt-Halogenglühlampe 2 über die offene Lichtaustrittsöffnung in den ebenfalls nach einem bekannten Verfahren vorgefertigten Reflektor 1 eingesetzt, so dass die Quetschdichtung 22 in dem Hohlraum 13 des Reflektorhalses 12 angeordnet ist und die äußeren Stromzuführungen 71, 72 durch die Durchführungen im Boden des Reflektorhalses 12 nach außen ragen. Die Quetschdichtung 22 wird so weit in den Hohlraum 13 eingeführt bis das Lampengefäß 21 auf der Innenwand 14 des konisch erweiterten Übergangsbereiches des Hohlraums 13 bzw. des Reflektorhalses 12 aufsitzt. In dieser Position werden die Lampe 2 und der Reflektor 1 in einer Haltevorrichtung (nicht abgebildet) fixiert. Anschließend werden mittels eines LASERs die quer zu den äußeren Stromzuführungen 71, 72 ausgerichteten Drähte 81, 82 an diese Stromzuführungen 71 bzw. 72 angeschweißt, und zwar so, dass die Drähte an der Außenwand des Reflektorhalses 12 beziehungsweise an dem Boden des Reflektorhalses 12 anliegen. Danach werden die Drähte 81, 82 mit Hilfe des LASERs auf die gewünschte Länge gekürzt. Die Haltevorrichtung für die Lampe 2 und den Reflektor 1 wird nun entfernt. Abschließend wird die Abdeckscheibe 3 für die Lichtaustrittsöffnung des Reflektors 1 montiert.

Gemäß des zweiten Ausführungsbeispiels der Erfindung werden anstelle der Drähte 81, 82 zwei aus einem Metall - beispielsweise aus Edelstahl - bestehende ringförmige Scheiben 81', 82' als Befestigungselemente verwendet. In allen anderen Details stimmt die Reflektorlampe gemäß des zweiten Ausführungsbeispiels mit der oben erläuterten Reflektorlampe überein. Aus diesem Grund werden in den Figuren 3 und 4 für identische Teile dieselben Bezugszeichen wie in den Figuren 1 und 2 des ersten Ausführungsbeispiels verwendet. Auf jede der beiden äußeren Stromzuführungen 71, 72 ist eine ringförmige Scheiben 81', 82' aufgefädelt, so dass die Scheibenflächen senkrecht zur jeweiligen äußeren Stromzuführung 71 bzw. 72 angeordnet sind und an der Außenwand des Reflektorhalses 12 aufliegen. Diese Scheiben 81', 82' werden nach ihrem Auffädeln mit der entsprechenden äußeren Stromzuführung 71 bzw 72 verschweißt. Der Innendurchmesser der ringförmigen Scheiben 81', 82' ist auf die Dicke der Stromzuführungen 71, 72 abgestimmt. Dadurch dass das Lampengefäß 21 auf der Innenwand 14 des konisch erweiterten Übergangsbereiches des Hohlraums 13 bzw. des Reflektorhalses 12 aufliegt und die Scheiben 81', 82' an der Außenwand des Reflektorhalses 12 anliegen, wird die Lampe 2 spielfrei in axialer Richtung des Reflektors 1 gehaltert.

## Patentansprüche

1. Reflektorlampe mit einer Längsachse (A), die einen Reflektor- (1) und eine in dem Reflektor (1) angeordnete Lampe (2) aufweist, wobei
- die Lampe (2) ein Lampengefäß (21) aufweist, das mindestens ein sich entlang der Längsachse (A) erstreckendes, abgedichtetes Ende (22) besitzt, wobei das mindestens eine abgedichtete Ende (22) wenigstens in einer Raumrichtung senkrecht zur Längsachse (A) eine gegenüber dem Lampengefäß (21) reduzierte Abmessung aufweist,
- aus dem mindestens einen abgedichteten Ende (22) mindestens eine Stromzuführung (71, 72) für ein innerhalb des Lampengefäßes (21) angeordnetes Leuchtmittel (4) herausragt,
- der Reflektor (1) eine Lichtaustrittsöffnung (3), einen lichtreflektierenden Teil (11) und einen an den lichtreflektierenden Teil (11) angeformten, sich in Richtung der Längsachse (A) erstreckenden Reflecktorhals (12) besitzt, wobei der Reflektorhals (12) mit einem Hohlraum (13) und mindestens einer Durchführung für die wenigstens eine Stromzuführung (71, 72) versehen ist,
- das abgedichtete Ende (22) des Lampengefäßes (21) in dem Hohlraum (13) angeordnet ist und die mindestens eine Stromzuführung (71, 72) durch die mindestens eine Durchführung aus dem Reflektorhals (12) herausgeführt ist,
- die Ausdehnung des Lampengefäßes (21) außerhalb des mindestens einen abgedichteten Endes (22) in zumindest einer Richtung senkrecht zur Längsachse (A) größer als die Ausdehnung des Hohlraumes (13) ist,
**dadurch gekennzeichnet, dass**
- der Hohlraum (13) an seinem der Lichtaustrittsöffnung (3) zugewandten Ende einen in Richtung der Lichtaustrittsöffnung (3) konisch erweiterten Übergangsbereich besitzt, wobei das Lampengefäß (21) in diesem Übergangsbereich an der Innenwand (1a) des Reflektorhalses (12) anliegt, und
- an dem aus dem Reflektorhals herausragenden Abschnitt der mindestens einen Stromzuführung (71, 72) ein sich quer zu dieser Stromzuführung (71, 72) erstreckendes Befestigungselement (81, 82; 81', 82') fixiert ist, das an der Außenwand des Reflektorhalses (12) anliegt.

2. Reflektorlampe nach Anspruch 1, **dadurch gekennzeichnet, dass** das Befestigungselement ein quer zu der mindestens einen Stromzuführung (71, 72) angeordneter Draht (81, 82) ist.

3. Reflektorlampe nach Anspruch 1, **dadurch gekennzeichnet**, das das Befestigungselement eine ringförmige Scheibe (81', 82') mit einer sich senkrecht zu der mindestens einen Stromzuführung (71, 72) erstreckenden Scheibenfläche ist.

4. Reflektorlampe nach Anspruch 1, **dadurch gekennzeichnet, dass** die Abmessungen der mindestens einen Durchführung passgerecht auf die Dicke des in der mindestens einen Durchführung angeordneten Abschnitts der mindestens einen Stromzuführung (71, 72) abgestimmt sind.

5. Reflektorlampe nach einem der Ansprüche 1 bis 4, **dadurch gekennzeichnet, dass** das mindestens eine abgedichtete Ende (22) passgerecht in dem Hohlraum (13) angeordnet ist.

## Claims

1. Reflector lamp with a longitudinal axis (A), which has a reflector (1) and a lamp (2) arranged in the reflector (1), in which
- the lamp (2) has a lamp vessel (21) that has at least one sealed end (22) extending along the longitudinal axis (A), the at least one sealed end (22) having, at least in one spatial direction perpendicular to the longitudinal axis (A), a dimension reduced by comparison with the lamp vessel (21),
- at least one supply lead (71, 72) for a luminous means (4) arranged inside the lamp vessel (21) projects from the at least one sealed end (22),
- the reflector (1) has a light exit opening (3), a light-reflecting part (11) and a reflector neck (12), which is integrally formed on the light-reflecting part (11) and extends in the direction of the longitudinal axis (A), the reflector neck (12) being provided with a cavity (13) and at least one bushing for the at least one supply lead (71, 72),
- the sealed end (22) of the lamp vessel (21) is arranged in the cavity (13), and the at least one supply lead (71, 72) is guided out of the reflector neck (12) through the at least one bushing,
- the extent of the lamp vessel (21) outside the at least one sealed end (22) is greater than the extent of the cavity (13) in at least one direction perpendicular to the longitudinal axis (A),
**characterized in that**
- the cavity (13) has at its end facing the light exit opening (3) a transition region conically expanded in the direction of the light exit opening (3), the lamp vessel (21) bearing against the inner wall (14) of the reflector neck (12) in this transition region, and
- there is fixed on the section projecting from the reflector neck of the at least one supply lead (71, 72) a fastening element (81, 82; 81', 82') which extends transverse to this supply lead (71, 72) and bears against the outer wall of the reflector neck (12).

2. Reflector lamp according to Claim 1, **characterized in that** the fastening element is a wire (81, 82) arranged transverse to the at least one supply lead (71, 72).

3. Reflector lamp according to Claim 1, **characterized in that** the fastening element is an annular disc (81', 82') with a disc surface extending perpendicular to the at least one supply lead (71, 72).

4. Reflector lamp according to Claim 1, **characterized in that** the dimensions of the at least one bushing are coordinated in a fitting fashion with the thickness of the section, arranged in the at least one bushing, of the at least one supply lead (71, 72).

5. Reflector lamp according to one of Claims 1 to 5, **characterized in that** the at least one sealed end (22) is arranged in a fitting fashion in the cavity (13).

## Revendications

1. Lampe à réflecteur d'axe ( A ) longitudinal, qui a un réflecteur ( 1 ) et une lampe ( 2 ) disposée dans le réflecteur ( 1 ), dans laquelle
- la lampe ( 2 ) a une enceinte ( 21 ) de lampe, qui possède au moins une extrémité ( 22 ) étanche et s'étendant le long de l'axe ( A ) longitudinal, la au moins une extrémité ( 22 ) étanche ayant, au moins dans une direction de l'espace perpendiculaire à l'axe ( A ) longitudinal, une dimension réduite par rapport à l'enceinte ( 21 ) de la lampe,
- de la au moins une extrémité ( 22 ) étanche sort au moins une entrée ( 71, 72 ) de courant pour un agent ( 4 ) d'éclairage disposé à l'intérieur de l'enceinte ( 21 ) de la lampe,
- le réflecteur ( 1 ) possède une ouverture ( 3 ) de sortie de la lumière, une partie ( 11 ) réfléchissant la lumière et un col ( 12 ) de réflecteur formé sur la partie ( 11 ) réfléchissant la lumière et s'étendant dans la direction de l'axe ( A ) longitudinal, le col ( 12 ) du réflecteur étant pourvu d'une cavité ( 13 ) et d'au moins une traversée pour la au moins une entrée ( 71, 72 ) de courant,
- l'extrémité ( 22 ) étanche de l'enceinte ( 21 ) de la lampe est disposée dans la cavité ( 13 ) et la au moins une entrée ( 71, 72 ) de courant sort du col ( 12 ) du réflecteur par la au moins une traversée,
- l'étendue de l'enceinte ( 21 ) de la lampe, en-dehors de la au moins une extrémité ( 22 ) étanche, dans au moins une direction perpendiculaire à l'axe longitudinal, est plus grande que l'étendue de la cavité ( 13 ),
**caractérisée en ce que**
- la cavité ( 13 ) possède à son extrémité tournée vers l'ouverture ( 3 ) de sortie de la lumière une partie de transition s'élargissant coniquement dans la direction de l'ouverture ( 3 ) de sortie de la lumière, l'enceinte ( 21 ) de la lampe s'appliquant dans cette partie de transition à la paroi ( 14 ) intérieure du col ( 12 ) du réflecteur, et
- sur la partie de la au moins une entrée ( 71, 72 ) de courant, qui sort du col du réflecteur, est immobilisé un élément ( 81, 82, 81', 82' ) de fixation, qui s'étend transversalement à cette entrée ( 71, 72 ) de courant et qui s'applique à la paroi extérieure du col ( 12 ) du réflecteur.

2. Lampe à réflecteur suivant la revendication 1, **caractérisée en ce que** l'élément de fixation est un fil ( 81, 82 ) métallique disposé transversalement à la au moins une entrée ( 71, 72 ) de courant.

3. Lampe à réflecteur suivant la revendication 1, **caractérisée en ce que** l'élément de fixation est une rondelle ( 81', 82' ) annulaire ayant une surface s'étendant perpendiculairement à la au moins une entrée ( 71, 72 ) de courant.

4. Lampe à réflecteur suivant la revendication 1, **caractérisée en ce que** les dimensions de la au moins une traversée sont adaptées à l'épaisseur de la partie de la au moins une entrée ( 71, 72 ) de courant disposée dans la au moins une traversée.

5. Lampe à réflecteur suivant l'une des revendications 1 à 4, **caractérisée en ce que** la au moins une extrémité ( 22 ) étanche est disposée d'une manière adaptée dans la cavité ( 13 ).
